# EUROPÄISCHE PATENTSCHRIFT

(11) **EP 2 656 444 B1**
(45) Veröffentlichungstag und Bekanntmachung des Hinweises auf die Patenterteilung: **09.03.2016**
(21) Anmeldenummer: 11805801.5
(22) Anmeldetag: 08.12.2011
(51) Int. Cl.: H01R 4/48, H01R 13/05

(54) **ANSCHLUSSVORRICHTUNG MIT BEWEGLICHEM BETÄTIGUNGSMITTEL**
CONNECTION DEVICE WITH MOVABLE ACTUATING MEANS
DISPOSITIF DE RACCORDEMENT À MOYEN D'ACTIONNEMENT MOBILE

(30) Priorität: 21.12.2010 DE 202010016894 U
(43) Veröffentlichungstag der Anmeldung: 30.10.2013
(73) Patentinhaber: Weidmüller Interface GmbH & Co. KG, 32758 Detmold (DE)
(72) Erfinder: FEIGE, Torsten, 33739 Bielefeld (DE); SCHRÖDER, Volker, 32657 Lemgo (DE); KÜPPERS, Bernd, 32756 Detmold (DE); RICHTS, Jörg, 33189 Schlangen (DE); SCHLINGMANN, Hans, 32805 Horn (DE); HOLTERHOFF, Klaus, 57462 Olpe (DE)
(74) Vertreter: Specht, Peter
(86) Internationale Anmeldenummer: PCT/EP2011/072250
(87) Internationale Veröffentlichungsnummer: WO 2012/084540

(56) Entgegenhaltungen:
- EP-A1- 1 555 723
- WO-A1-87/01244
- DE-A1-102005 056 325
- DE-U1-202006 009 460
- US-A1- 2003 109 181

## Beschreibung

Die vorliegende Erfindung betrifft eine elektrische Anschlussvorrichtung, die zum Anschluss eines elektrischen Leiters an eine Steckvorrichtung oder eine sonstige elektrische Baugruppe vorgesehen ist, nach dem Oberbegriff des Anspruchs 1.

Eine solche Anschlussvorrichtung ist aus der DE 20 2006 009 460 U1 bekannt. Zur Betätigung wird insbesondere ein insbesondere bandartiges Element vorgeschlagen, das in einem Isolierstoffgehäuse verschieblich geführt ist und das dazu dient, eine Druckfeder in eine lösbare Raststellung zu bewegen, in welcher die Klemmstelle geöffnet ist. Für elektrische Anschlussvorrichtungen zum Anschluss elektrischer Leiter an einen Stecker oder an elektrische Baugruppen, insbesondere an Gehäuse elektrischer Baugruppen, werden hohe Anforderungen in Bezug auf ihre einfache Handhabbarkeit und sichere Kontaktierung gestellt. Weiterhin sind die Anforderungen bezüglich der Zugbelastbarkeit der angeschlossenen elektrischen Leiter sowie den Schutz der elektrischen Kontakte gegen Staub und Feuchtigkeit, insbesondere für den Gebrauch in industrieller Umgebung, sehr hoch. Die DE 10 2005 056 325 A1 offenbart eine Betätigungseinrichtung, die zum Öffnen einer Zugfeder dient und die senkrecht zur Leitereinführöffnung ausgerichtet ist.

Aufgabe der Erfindung ist es, eine Anschlussvorrichtung der oben genannten Art zu schaffen, die einen Federanschluss aufweist, der kompakt ausgebildet und besonders einfach handhabbar ist

Die Aufgabe wird durch den Gegenstand des Anspruchs 1 gelöst.

Das erfindungsgemäß vorgesehene Betätigungsmittel ermöglicht ein sicheres Anlegen der Druckfeder an den elektrischen Leiter, so dass dieser das elektrische Kontaktteil kontaktiert. Das Anschließen des elektrischen Leiters ist daher sehr einfach möglich und die elektrische Anschlussvorrichtung somit besonders einfach handhabbar.

Vorteilhafte Ausgestaltungen der Erfindung sind den Unteransprüchen zu entnehmen.

Nachfolgend wird die Erfindung unter Bezug auf die Zeichnungen anhand von Ausführungsbeispielen näher erläutert, wobei weitere Vorteile der Erfindung deutlich werden. Es zeigt:
- Fig. 1: eine perspektivische Ansicht einer erfindungsgemäßen elektrischen Anschlussvorrichtung im geöffneten Zustand ohne Leiter,
- Fig. 2: eine perspektivische Ansicht der elektrischen Anschlussvorrichtung aus Fig. 1 im geöffneten Zustand nebst einem daran anzuschließenden Leiter;
- Fig. 3: eine perspektivische Ansicht der elektrischen Anschlussvorrichtung aus Fig. 1 und 2 mit daran angeschlossenem Leiter im den Leiter kontaktierenden Zustand;
- Fig. 4a: eine Schnittansicht des Anordnung aus Fig. 3;
- Fig. 4b: eine Draufsicht auf die Anordnung aus Fig. 3 und 4a;
- Fig. 4b: eine Vorderansicht der Anordnung aus Fig. 3 und 4a;
- Fig. 4d: das Detail C aus Fig. 4c.

Die Fig. 1 bis 4 zeigen eine elektrische Anschlussvorrichtung 1 zum Anschluss eines abisolierten Endes 2 eines Leiters 3.

Um die Anschlussvorrichtung 1 an eine Steckvorrichtung oder eine sonstige elektrische Baugruppe anzuschließen, weist sie ein elektrisches Kontaktteil auf. Das elektrische Kontaktteil ist als Stiftkontakt 4 ausgebildet, wobei der Stiftkontakt 4 hier als Steckerkontaktteil vorgesehen ist, so dass ein zu ihm korrespondierendes Buchsenkontaktteil (nicht gezeigt) der elektrischen Baugruppe an das elektrische Kontaktteil anschließbar ist. Alternativ ist es bevorzugt, dass das elektrische Kontaktteil als ein Buchsenkontaktteil ausgebildet ist, an das ein dazu korrespondierendes Steckerkontaktteil der elektrischen Baugruppe anschließbar ist (Hier nicht dargestellt).

Der Stiftkontakt 4 ist hier als Stanz-Biegeteil aus einem Blech gefertigt, dass zu einem nicht umfangsgeschlossenen rohrartigen Abschnitt gebogen ist.

Der Stiftkontakt 4 ist leitend mit einem Federanschluss 5 verbunden, der einen Anschlusskäfig 6, eine Druckfeder 7 und ein Betätigungselement 8 aufweist.

Der Anschlusskäfig 6 weist senkrecht zur Leitereinsteckrichtung X (siehe Fig. 4a) im Querschnitt eine U-Form mit einem Grundschenkel 9 und zwei dazu senkrechten Schenkeln 10, 11 auf, die zueinander beabstandet parallel liegen.

In den Raum 12 zwischen diesen Schenkeln kann in der Leitereinsteckrichtung X das abisolierte Leiterende 2 in den Anschlusskäfig 6 eingeführt werden.

Um das Leiterende 2 kontaktierend gegen den Grundschenkel 9 (oder eine an diesem angeordnete separate Stromschiene) zu drücken, dient die Druckfeder 7. Die Druckfeder 7 weist eine V Form mit einem Befestigungsschenkel 20 und einem mit diesem über eine Biegung 21 verbundenen Druckschenkel 22 auf.

Der Befestigungsschenkel 20 der Druckfeder 7 ist an dem Betätigungselement 8 festgelegt. Das Betätigungselement 8 weist ebenfalls senkrecht zur Leitereinsteckrichtung X im Querschnitt eine U-Form auf mit einem Grundschenkel 13 und zwei hierzu senkechten Seitenschenkeln 14, 15 auf. Dabei ist der Befestigungsschenkel 20 an der Innenseite des Grundschenkels 13 zwischen den beiden Seitenschenkeln 14, 15 festgelegt, beispielsweise durch ein Anheften oder Anlöten oder Clinchen. Der Druckschenkel 22 ist in den Zwischenraum zwischen den beiden Seitenschenkeln 14, 15 des Betätigungselementes 8 zurück gebogen.

Das Betätigungselement 8 ist derart bemessen, dass es senkrecht zur Leitereinsteckrichtung X in +/-Y-Richtung im Anschlusskäfig 6 verschieblich ist, wobei die beiden im Querschnitt u-förmigen Einrichtungen "Betätigungselement 8 und Anschlusskäfig 6" um 180° relativ zueiander verdreht sind. Derart ist das freie Ende des Druckschenkels 22 zusammen mit dem Betätigungselement 8 bzw. an dem Betätigungselement 8 in Richtung des Grundschenkels des Anschlusskäfigs 6 verschieblich.

Bei dem Verschieben des Betätigungselementes liegen die beiden Seitenschenkel 4, 15 des Betätigungselementes 8 vorzugsweise innen an den Längsschenkeln 10, 11 des Anschlusskäfigs 6 an, so dass sie vorzugsweise an diesen gleiten.

Eine Führung des Betätigungselementes 8 wird hier auf besonders einfache Weise durch korrespondierende, ineinander greifende Führungsmittel 16, 17 an dem Betätigungselement 8 und an Anschlusskäfig 6 erreicht.

Hier sind diese Führungsmittel - konstruktiv einfach und kompakt - jeweils durch einen oder mehr, hier jeweils zwei, jeweils senkrecht von den Seitenschenkeln 13, 14 des Betätigungselementes 8 nach außen gebogene Stege 16a, 16 b realisiert, welche in sich senkrecht zur Leitereinsteckrichtung X erstreckende Schlitze 17a, b des Anschlusskäfigs 6 eingreifen.

Ergänzend kann - hier zwischen den Schlitzen 17a, 17b, entweder auf einer Seite des Anschlusskäfigs oder auf beiden Seiten, ein Fenster 18 in dem oder den Längsschenkeln 13, 14 des Anschlusskäfigs 6 ausgebildet sein und an einem oder beiden Seitenschenkeln 14, 15 des Betätigungselementes ein aus dem Material der Seitenwände nach außen gebogener Steg 19. Der federnde Steg 19 ist derart bemessen, dass er beim Niederdrücken des Betätigungselementes 8 zunächst nach innen gedrückt wird, so dass er zunächst innen an dem korrespondierenden Längsschenkel 13, 14 gleitet, bis er federnd in das zugeordnete Fenster 18 eingreift und das Betätigungselement 8 dort verriegelt, so dass es sich nicht von dem Anschlusskäfig 6 lösen kann. Derart sind in einfacher Weise Verriegelungsmittel zum Verriegeln des Betätigungselementes 8 am Anschlusskäfig 6 in der den Leiter 3 kontaktierenden Position vorgesehen.

Zum Betätigen wird bei geöffnetem Betätigungselement 8 (Fig. 1) zunächst der Leiter in Richtung X eingeführt (Fig. 2) und dann das Betätigungselement 8 niedergedrückt, so dass der Federschenkel das Leiterende gegen den Anschlusskäfig 6 oder eine in diesem angeschlossene Stromschiene drückt, so dass der Leiter kontaktiert wird (Fig. 3). Ein besonderer Vorteil der schiebenden Bewegung der Druckfeder senkrecht und vorzugsweise radial zur Leiterrichtung bzw. zur Leitereinführrichtung X ist die derart zu erreichende besonders sichere Führung der Druckfeder 7 am Anschlussgehäuse 6.

Zu erwähnen sind noch, dass hier der Kontaktstift 4 und der Anschlusskäfig 6 bzw. das Anschlussgehäuse 6 einstückig als Stanz-/Biegeteil aus einem Metallblech hergestellt sind und vorzugsweise über einen Steg 23 leitend miteinander verbunden sind. Diese Ausgestaltung ist kostengünstig. Alternativ wäre es auch denkbar, den Stift aus Vollmaterial zu fertigen und/oder den Kontaktstift 1 und den Anschlusskäfig 6 als separate Teile zu fertigen und diese beispielsweise über ein Stromschienenstück zusammenzufügen (hier nicht dargestellt).

Zu erwähnen ist noch, dass es auch denkbar ist, die Druckfeder 7 und das Betätigungselement 8 nicht mehrstückig sondern einstückig auszubilden, indem der Grundschenkel des Betätigungselementes in X- Richtung verlängert und in den Innenraum des U zurückgebogen wird (hier ebenfalls nicht dargestellt).

## Patentansprüche

1. Elektrische Anschlussvorrichtung (1), die zum Anschluss eines elektrischen Leiters (3) an eine Steckvorrichtung oder eine sonstige elektrische Baugruppe vorgesehen ist, wobei die Anschlussvorrichtung (1) ein elektrisches Kontaktteil zum Verbinden des elektrischen Leiters (3) mit der elektrischen Baugruppe, und eine Druckfeder (7) zum Festlegen des elektrischen Leiters (3) am elektrischen Kontaktteil aufweist, wobei die Druckfeder (7) eine V Form mit einem Befestigungsschenkel (20) und einem mit diesem über eine Biegung (21) verbundenen Druckschenkel (22) aufweist, **dadurch gekennzeichnet, dass** eine als Betätigungselement (8) ausgebildete Betätigungseinrichtung vorgesehen ist, mit der die Druckfeder (1) an den elektrischen Leiter (3) anlegbar ist, wobei der Befestigungsschenkel (20) der Druckfeder (7) an dem Betätigungselement (8) festgelegt ist oder mit diesem als ein Teil ausgebildet ist, und wobei ein Anschlussgehäuse (6) vorgesehen ist, an dem die Betätigungseinrichtung (8) verschieblich geführt ist.

2. Elektrische Anschlussvorrichtung (10) nach Anspruch 1, **dadurch gekennzeichnet, dass** die Betätigungseinrichtung senkrecht zur Leitererstreckung verschieblich geführt ist.

3. Elektrische Anschlussvorrichtung (10) nach Anspruch 1 oder 2, **dadurch gekennzeichnet, dass** das Anschlussgehäuse (6) senkrecht zur Leitereinsteckrichtung (X) im Querschnitt eine U-Form mit einem Grundschenkel (9) und zwei dazu senkrechten Schenkeln (10, 11) aufweist, die zueinander beabstandet parallel liegen.

4. Elektrische Anschlussvorrichtung (10) nach einem der vorstehenden Ansprüche, **dadurch gekennzeichnet, dass** das Betätigungselement (8) senkrecht zur Leitereinsteckrichtung (X) im Querschnitt eine U-Form mit einem Grundschenkel (13) und zwei hierzu senkechten Seitenschenkeln (14, 15) aufweist und dass der Druckschenkel (22) in den Zwischenraum zwischen den beiden Seitenschenkeln (14, 15) des Betätigungselementes (8) zurück gebogen ist.

5. Elektrische Anschlussvorrichtung (10) nach einem der vorstehenden Ansprüche, **dadurch gekennzeichnet, dass** das Betätigungselement (8) senkrecht zur Leitereinsteckrichtung (X) im Anschlusskäfig (6) verschieblich ist, wobei die beiden im Querschnitt u-förmigen Einrichtungen Betätigungselement (8) und Anschlusskäfig (6) um 180° relativ zueiander verdreht sind, so dass das freie Ende des Druckschenkels (22) zusammen mit dem Betätigungselement (8) bzw. an dem Betätigungselement (8) in Richtung des Grundschenkels des Anschlusskäfigs (6) verschieblich ist.

6. Elektrische Anschlussvorrichtung (10) nach einem der vorstehenden Ansprüche 4 oder 5, **dadurch gekennzeichnet, dass** die beiden Seitenschenkel (14, 15) des Betätigungselementes (8) innen an den Längsschenkeln (10, 11) des Anschlusskäfigs (6) anliegen.

7. Elektrische Anschlussvorrichtung (10) nach einem der vorstehenden Ansprüche, **dadurch gekennzeichnet, dass** korrespondierende, ineinander greifende Führungsmittel (16a, b; 17a, b) an dem Betätigungselement (8) und an dem Anschlusskäfig (6) ausgebildet sind.

8. Elektrische Anschlussvorrichtung (10) nach Anspruch 7, **dadurch gekennzeichnet, dass** die Führungsmittel jeweils durch einen oder mehr, vorzugsweise jeweils zwei, jeweils senkrecht von den Seitenschenkeln (13, 14) des Betätigungselementes (8) nach außen gebogene Stege (16a, 16 b) realisiert sind, welche in sich senkrecht zur Leitereinsteckrichtung (X) erstreckende Schlitze (17a, b) des Anschlusskäfigs (6) eingreifen.

9. Elektrische Anschlussvorrichtung (10) nach einem der vorstehenden Ansprüche, **dadurch gekennzeichnet, dass** Verriegelungsmittel zum Verriegeln des Betätigungselementes (8) am Anschlusskäfig (6) in der den Leiter (3) kontaktierenden Position vorgesehen sind.

## Claims

1. An electrical connection apparatus (1), which is provided for connecting an electrical conductor (3) to a connector apparatus or any other electrical assembly, wherein the connection apparatus (1) comprises an electrical contact part for connecting the electrical conductor (3) to the electrical assembly, and a compression spring (7) for fixing the electrical conductor (3) on the electrical contact part, wherein the compression spring (7) is V-shaped with a fastening leg (20) and a pressure leg (22) which is connected to said fastening leg via a bend (21), **characterized in that** an actuating device formed as an actuating element (8) is provided, with which the compression spring (1) can be positioned against the electrical conductor (3), wherein the fastening leg (20) of the compression spring (7) is fixed to the actuating element (8) or is integrally formed therewith, and wherein a connection housing (6) is provided on which the actuating device (8) is displaceably guided.

2. An electrical connection apparatus (10) according to claim 1, **characterized in that** the actuating device is displaceably guided perpendicularly to the extension of the conductor.

3. An electrical connection apparatus (10) according to claim 1 or 2, **characterized in that** the connection housing (6) is U-shaped in the cross-section perpendicularly to the insertion direction (X) of the conductor and comprises a base leg (9) and two legs (10, 11) which are perpendicularly thereto and which are situated in parallel spaced from each other.

4. An electrical connection apparatus (10) according to one of the preceding claims, **characterized in that** the actuating element (8) is U-shaped in the cross-section perpendicularly to the insertion direction (X) of the conductor and comprises a base leg (13) and two lateral legs (14, 15) which are perpendicularly thereto, and the pressure leg (22) is bent back into the intermediate space between the two lateral legs (14, 15) of the actuating element (8).

5. An electrical connection apparatus (10) according to one of the preceding claims, **characterized in that** the actuating element (8) is displaceable perpendicularly to the insertion direction (X) of the conductor in the connection cage (6), wherein the two devices of actuating element (8) and connection cage (6) which are U-shaped in their cross-section are twisted relative to each other about 180° so that the free end of the pressure leg (22) is displaceable together with the actuating element (8) or on the actuating element (8) in the direction of the base leg of the connection cage (6).

6. An electrical connection apparatus (10) according to one of the preceding claims 4 or 5, **characterized in that** the two lateral legs (14, 15) of the actuating element (8) rest internally on the longitudinal legs (10, 11) of the connection cage (6).

7. An electrical connection apparatus (10) according to one of the preceding claims, **characterized in that** corresponding, mutually engaging guide means (16a, b; 17a, b) are formed on the actuating element (8) and on the connection cage (6).

8. An electrical connection apparatus (10) according to claim 7, **characterized in that** the guide means are respectively realised by one or more, preferably two, webs (16a, 16b) which are respectively bent to the outside perpendicularly from the lateral legs (13, 14) of the actuating element (8), said webs engaging into the slots (17a, b) of the connection cage (6) which extend perpendicularly to the insertion direction (X) of the conductor.

9. An electrical connection apparatus (10) according to one of the preceding claims, **characterized in that** locking means for locking the actuating element (8) on the connection cage (6) are provided in the position when contact is made with the conductor (3).

## Revendications

1. Dispositif de raccordement électrique (1) servant au raccordement d'un conducteur électrique (3) sur un dispositif d'enfichage ou un autre module électrique, dans lequel le dispositif de raccordement (1) présente une partie de contact électrique pour connecter le conducteur électrique (3) au module électrique et un ressort de compression (7) pour fixer le conducteur électrique (3) sur la partie de contact électrique, dans lequel le ressort de compression (7) est en forme de V avec un bras de fixation (20) et un bras de compression (22) relié à celui-ci par une pliure (21), **caractérisé en ce qu'**il est prévu un dispositif d'actionnement conformé comme un élément d'actionnement (8), avec lequel le ressort de compression (1) peut être appliqué sur le conducteur électrique (3), le bras de fixation (20) du ressort de compression (7) étant fixé sur l'élément d'actionnement (8) ou formé d'un seul tenant avec celui-ci, et un boîtier de raccordement (6) étant prévu sur lequel le dispositif d'actionnement (8) est guidé en translation.

2. Dispositif de raccordement électrique (10) selon la revendication 1, **caractérisé en ce que** le dispositif d'actionnement est guidé en translation perpendiculairement à l'étendue du conducteur.

3. Dispositif de raccordement électrique (10) selon la revendication 1 ou 2, **caractérisé en ce que** le boîtier de raccordement (6) présente en section, perpendiculairement au sens d'étendue du conducteur (X), la forme d'un U avec un bras de base (9) et deux bras (10, 11) perpendiculaires à celui-ci et parallèles à distance l'un à l'autre.

4. Dispositif de raccordement électrique (10) selon l'une des revendications précédentes, **caractérisé en ce que** l'élément d'actionnement (8) présente en section, perpendiculairement au sens d'étendue du conducteur (X), la forme d'un U avec un bras de base (13) et deux bras latéraux (14, 15) perpendiculaires à celui-ci et **en ce que** le bras de compression (22) est recourbé en arrière dans l'espace compris entre les deux bras latéraux (14, 15) de l'élément d'actionnement (8).

5. Dispositif de raccordement électrique (10) selon l'une des revendications précédentes, **caractérisé en ce que** l'élément d'actionnement (8) est capable de translation perpendiculairement au sens d'étendue du conducteur (X) dans la cage de raccordement (6), les deux structures en forme de U en section de l'élément d'actionnement (8) et de la cage de raccordement (6) étant tournées l'une par rapport à l'autre de 180°, de sorte que l'extrémité libre du bras de compression (22) est capable de translation en même temps que l'élément d'actionnement (8) ou sur l'élément d'actionnement (8) en direction du bras de base de la cage de raccordement (6).

6. Dispositif de raccordement électrique (10) selon l'une des revendications 4 ou 5, **caractérisé en ce que** les deux bras latéraux (14, 15) de l'élément d'actionnement (8) reposent sur l'intérieur sur les bras longitudinaux (10, 11) de la cage de raccordement (6).

7. Dispositif de raccordement électrique (10) selon l'une des revendications précédentes, **caractérisé en ce que** des moyens de guidage (16a, b; 17a, b) correspondants, se mettant en prise les uns dans les autres, sont formés sur l'élément d'actionnement (8) et sur la cage de raccordement (6).

8. Dispositif de raccordement électrique (10) selon la revendication 7, **caractérisé en ce que** chacun des moyens de guidage est formé par une ou plusieurs barrettes (16a, 16b), de préférence deux, recourbées chacune vers l'extérieur perpendiculairement à partir des bras latéraux (13, 14) de l'élément d'actionnement (8), qui se mettent en prise dans des fentes (17a, b) de la cage de raccordement (6) qui s'étendent perpendiculairement au sens d'étendue du conducteur (X).

9. Dispositif de raccordement électrique (10) selon l'une des revendications précédentes, **caractérisé en ce que** des moyens de verrouillage sont prévus pour verrouiller l'élément d'actionnement (8) sur la cage de raccordement (6) dans la position en contact avec le conducteur (3).
